# EUROPÄISCHE PATENTSCHRIFT

(11) **EP 3 479 391 B1**
(45) Veröffentlichungstag und Bekanntmachung des Hinweises auf die Patenterteilung: **22.04.2020**
(21) Anmeldenummer: 17728201.9
(22) Anmeldetag: 07.06.2017
(51) Int. Cl.: H01H 79/00, H01H 37/76, H01H 39/00

(54) **KURZSCHLIESSEINRICHTUNG FÜR DEN EINSATZ IN NIEDER- UND MITTELSPANNUNGSANLAGEN ZUM SACH- UND PERSONENSCHUTZ**
SHORT-CIRCUITING DEVICE FOR USE IN LOW-VOLTAGE AND MEDIUM-VOLTAGE SYSTEMS FOR PROTECTING PARTS AND PERSONNEL
DISPOSITIF DE MISE EN COURT-CIRCUIT DESTINÉ À ÊTRE UTILISÉ DANS DES SYSTÈMES À BASSES ET MOYENNES TENSIONS POUR LA PROTECTION DES BIENS ET DES PERSONNES

(30) Priorität: 30.06.2016 DE 102016008066; 17.08.2016 DE 102016115222
(43) Veröffentlichungstag der Anmeldung: 08.05.2019
(73) Patentinhaber: DEHN SE + Co KG, 92318 Neumarkt / Opf. (DE)
(72) Erfinder: EHRHARDT, Herr Arnd, 92318 Neumarkt/Opf. (DE); FROMM, Michael, 92280 Kastl (DE); DIETWEGER, Stefan, 90408 Nürnberg (DE)
(74) Vertreter: Kruspig, Volkmar
(86) Internationale Anmeldenummer: PCT/EP2017/063765
(87) Internationale Veröffentlichungsnummer: WO 2018/001686

(56) Entgegenhaltungen:
- WO-A1-96/19816
- WO-A1-2007/014816
- DE-A1- 19 746 566
- DE-A1-102014 016 274
- DE-U1-202012 001 729
- FR-A1- 2 953 324

## Beschreibung

Die Erfindung betrifft eine Kurzschließeinrichtung für den Einsatz in Nieder- und Mittelspannungsanlagen zum Sach- und Personenschutz, umfassend ein Schaltelement, welches vom Auslösesignal einer Fehlererfassungseinrichtung betätigbar ist, zwei sich gegenüberliegende Kontaktelektroden mit Mitteln zur Stromzuführung, wobei diese an einen Stromkreis mit Anschlüssen von unterschiedlichem Potential kontaktierbar sind, weiterhin in mindestens einer der Kontaktelektroden ein unter mechanischer Vorspannung stehendes, im Kurzschlussfall federkraftunterstützt eine Bewegung zur weiteren Kontaktelektrode ausführendes bewegliches Kontaktteil, ein Opferelement als Abstandshalter zwischen den Kontaktelektroden sowie mit einer elektrischen Verbindung zwischen dem Opferelement und dem Schaltelement einerseits und einer der Kontaktelektroden andererseits, um eine stromflussbedingte, thermische Verformung oder Zerstörung des Opferelements gezielt herbeizuführen, gemäß Oberbegriff des Anspruchs 1.

Aus der DE 10 2005 048 003 B4 ist eine Kurzschließeinrichtung der gattungsgemäßen Art vorbekannt. Gemäß der dortigen Lehre ist das Opferelement ein dünnwandiger Hohlzylinder mit einem Verhältnis zwischen Durchmesser und Wandstärke des Hohlzylinders größer 10:1, wobei das Opferelement aus einem hochschmelzenden metallischen Material besteht. Der diesbezügliche Kurzschließer soll eine minimale Kommutierungszeit bei gleichzeitiger hoher mechanischer Festigkeit zum Einsatz einer hohen Federkraft mit dem Ziel einer Reduzierung der Bewegungszeit und zum Zweck des schnelleren Ansprechens besitzen.

Bei einer Variante der Lehre des Standes der Technik ist in der feststehenden Kontaktelektrode ein Isolierkörper und eine Hilfselektrode befindlich, wobei die Hilfselektrode mit dem Opferelement in Verbindung steht. Die sich gegenüberstehenden Seiten der Kontaktelektroden bzw. die gegenüberliegenden Flächen können eine komplementär konische Form mit sich ergebender zentrierender Wirkung beim Inkontaktkommen im Kurzschlussfall aufweisen.

Durch definierte Strukturen oder Wandstärkeschwankungen im Hohlzylinder können sich Strompfade ausbilden, mit der Folge einer ungleichmäßigen Erwärmung bei Strombelastung und eine Deformation mit einhergehendem Verlust der mechanischen Festigkeit. In diesem Fall bleibt die leitfähige Verbindung zwischen den Kontaktelektroden erhalten, jedoch sinkt die mechanische Widerstandskraft des Hohlzylinders, so dass in der Wirkung der Federkraft der Kurzschließer schnell in den gewünschten Schließzustand überführt werden kann.

Zwischen den Kontaktelektroden kann ein im geschlossenen Zustand wirksamer Entlüftungskanal oder eine Lüftungsbohrung wirksam sein, um zu verhindern, dass durch einen Druckanstieg im Kurzschlussfall, insbesondere bei der Entstehung eines Lichtbodens, Kräfte entstehen, die dem Aufeinanderzubewegen der Kontaktelektroden schließzeitzögernd entgegenwirken. Die Einrichtung zur Erzeugung der Vorspannkraft kann gemäß dem Stand der Technik als Druckfeder, Tellerfeder oder dergleichen Federanordnung ausgeführt werden.

Bei einer zweiten Ausführungsform gemäß DE 10 2005 048 003 B4 kann das Opferelement ein Draht oder Stab aus einem leitfähigen Material mit niedrigem Schmelzintegral sein, wobei das Opferelement auf Zug unter mechanischer Vorspannung steht.

Für Kurzschließer zum Anlagenschutz besteht im Allgemeinen die Aufgabe, sehr schnell einen metallischen Kurzschluss zu realisieren, so dass sehr hohe Ströme kurzzeitig geführt werden können. Beim schnellen Schließen metallischer Kontakte lässt sich ein Kontaktprellen schwer vermeiden. Infolge des Prellens, aber auch mit Blick auf die Höhe des fließenden Stromes, können Lichtbögen zwischen den Kontakten entstehen, die die Oberfläche der Kontakte stark schädigen, wodurch eine sichere Führung des Stromes über einen längeren Zeitraum gefährdet ist. Um die vorgenannten negativen Erscheinungen zu kompensieren, ist ein erhöhter Aufwand in konstruktiver und herstellungsseitiger Hinsicht notwendig. Dieser höhere Aufwand betrifft zum einen das System zum Bewegen eines entsprechenden Kontaktteils, aber auch die Kontakte selbst.

DE-U1-202012001729 offenbart eine Kurzschliesseinrichtung nach dem Oberbegriff des Anspruchs 1.

Es ist demnach Aufgabe der Erfindung, eine weiterentwickelte Kurzschließeinrichtung für den Einsatz in Nieder- und Mittelspannungsanlagen zum Sach- und Personenschutz anzugeben, die über einen kompakten Aufbau und eine gleichzeitig hohe Stromtragfähigkeit verfügt und darüber hinaus das Einhalten außerordentlich kurzer Schließzeiten ermöglicht.

Die Lösung der Aufgabe der Erfindung erfolgt gemäß der Merkmalskombination nach Patentanspruch 1, wobei die Unteransprüche mindestens zweckmäßige Ausgestaltungen und Weiterbildungen umfassen.

Die erfindungsgemäße Lehre greift auf den Grundgedanken zurück, ein prellreduziertes Kontaktsystem zu realisieren, das sich durch eine plastische Verformung eines Teiles der gegenüberstehenden Kontakte bezieht. Ergänzend, aber auch alternativ besteht die Möglichkeit, eine Stromaufteilung und damit eine höhere Stromtragfähigkeit dadurch zu erhalten, dass im Kurzschließer mehrere, insbesondere zwei getrennte Kontaktsysteme realisiert werden.

Beim prellreduzierten Kontaktsystem wird das bewegliche Kontaktteil mit einem relativ langen, flachwinkligen konusförmigen Kontaktbereich versehen und quasi als hohlzylindrischer Kontakt bevorzugt mit einem Federantrieb ausgestattet. Im offenen Zustand ist die Bewegung des beweglichen Kontaktteils blockiert.

Bei entsprechender Aktivierung des Kurzschließers wird die Vorspannkraft, insbesondere die Federkraft freigesetzt und durch mindestens eine weitere Kraftkomponente unterstützt, welche die Schließbewegung beschleunigt.

Das bewegliche Kontaktteil befindet sich in einer feststehenden Kontaktelektrode mit gleichem Potential und besitzt im ausgelösten Zustand einen sehr langen, bevorzugt koaxialen Gleitkontakt ohne zusätzliche Federkontakte oder dergleichen. Der Gleitkontakt weist ein Spaltmaß von ≤ 1/10 mm auf.

Bezogen auf die feststehende Kontaktelektrode wird die Bewegungsenergie des beweglichen Kontaktteils in eine plastische Verformung umgewandelt, wodurch sich ein Kontaktprellen und eine nachteilige Lichtbogenphase vermeiden lassen.

Gemäß dem erfindungsgemäßen Ergänzungsgedanken oder einer auch Alternative initiiert ein erstes Kontaktsystem einen ersten metallischen Kurzschluss in sehr kurzer Zeit. Das erste Kontaktsystem löst jedoch bereits vor dem metallischen Kurzschluss eine irreversible Bewegung eines zweiten Kontaktsystems aus.

Das erste Kontaktsystem führt den Strom zu 100% bis zum Schließen des zweiten Kontaktsystems. Das Schließen des zweiten Kontaktsystems erfolgt lichtbogenfrei, da weder beim Schließen ein Lichtbogen entsteht und auch beim Prellen beim Schließen aufgrund des parallelen metallischen Kurzschlusses ein Lichtbogen ausgeschlossen ist.

Hierdurch bleiben die Kontakte des zweiten Kontaktsystems unbeschädigt und es wird die Stromtragfähigkeit nicht beeinträchtigt.

Das erste Kontaktsystem kann aufgrund der reduzierten Anforderungen bezüglich der Stromtragfähigkeit oder hinsichtlich der Geschwindigkeit der Auslösefunktion und des Kontaktschließens optimiert werden.

Das zweite zusätzliche Kontaktsystem ist mit einem längeren Hubweg und einer höheren Antriebskraft und einer größeren Kontaktfläche und damit höherer Stromtragfähigkeit versehen.

Das erste Kontaktsystem wird bevorzugt mit einem an sich bekannten Opferelement versehen, welches die Kontakte durch Druck- oder Zugbeaufschlagung auf Distanz, d.h. beabstandet hält.

Bevorzugt am bewegten Kontakt wird beispielsweise durch eine Kugelführung der bewegliche Kontakt des zweiten Kontaktsystems gehalten.

Die Haltefunktion ist über eine schiefe Ebene so einstellbar, dass das Federsystem des zweiten beweglichen Kontakts nur eine geringe zusätzliche Kraftwirkung von beispielsweise < 10% auf das Opferelement ausübt.

Bei der maßgeblichen Ausführungsform der Erfindung ist das bewegliche Kontaktteil als einseitig geschlossener Hohlzylinder ausgebildet. Im Hohlzylinder befindet sich eine Feder zur Vorspannungserzeugung. Diese Feder kann in sehr einfacher Weise in den Hohlzylinderraum eingesetzt werden, so dass ein zusätzlicher Bauraum für die Feder entfällt.

Der Hohlzylinder ist in einer komplementären Aussparung in der ersten Kontaktelektrode unter Bildung eines Gleitkontakts beweglich geführt. Es ist also der Hohlzylinder kolbenartig in dieser Aussparung beweglich.

Im Bereich des Bodens des geschlossenen Hohlzylinders ist dessen Zylinderwandung außenumfangsseitig in einen Außenkonus übergehend ausgestaltet.

Weiterhin erstreckt sich im Inneren des Hohlzylinders, ausgehend vom Hohlzylinderboden, ein erster zapfenförmiger Fortsatz, welchem ein zu den Kontaktelektroden isolierter, zweiter zapfenförmiger Fortsatz gegenüberliegt.

Zwischen dem ersten und dem zweiten zapfenförmigen Fortsatz ist das bereits erwähnte Opferelement befindlich.

Das Opferelement ist bevorzugt als Bolzen oder Schraube mit entsprechendem Gewinde ausgeführt. Die betreffenden Enden des Bolzens oder der Schraube sind über das Gewinde oder den Schraubenkopf am ersten und zweiten zapfenförmigen Fortsatz fixiert.

Weiterhin ist in der zweiten Kontaktelektrode eine, an den Außenkonus des beweglichen Kontaktteils angepasste Aussparung mit Innenkonus vorgesehen.

Außen- und Innenkonus bilden einen prellfreien Kurzschluss-Kontaktbereich mit Kraft- und Formschluss aufgrund auftretender plastischer Verformung.

Ausgestaltend sind im Bereich der Aussparung mit Innenkonus verbundene Entlüftungsöffnungen vorgesehen. Diese Entlüftungsöffnungen befinden sich in der zweiten Kontaktelektrode, um einen Druckaufbau infolge der Bewegung des beweglichen Kontaktteils zu unterbinden.

Diese Entlüftungsöffnungen können mit einem sich unter Druckeinwirkung verlagernden Stopfen verschlossen werden. In ähnlicher Weise kann ein ventilartiger Verschluss vorgesehen sein, so dass das Eindringen von Feuchte, Schmutz oder sonstigen Fremdkörpern vermeidbar ist, jedoch andererseits der erwähnte unerwünschte Druckaufbau ausgeschlossen werden kann.

Der jeweilige Konuswinkel zur Ausbildung des prellfreien, plastisch verformbaren Kontakts liegt im Bereich von ≤ 3°.

Die Kontaktelektroden und damit die Grundkonstruktion der Kurzschließeinrichtung ist bevorzugt rotationssymmetrisch ausgebildet. Die Kontaktelektroden werden dabei über einen isolierenden Zentrierring auf Abstand gehalten. Die Gesamtanordnung ist von einer umhausenden Hülle umschlossen.

Wie bereits erwähnt, kann das bewegliche Kontaktteil sich kolbenartig in der Aussparung der ersten Kontaktelektrode bewegen, wobei die bei der Zerstörung des Opferelements frei werdende Energie und/oder die Energie eines entstehenden Lichtbogens bewegungsbeschleunigend auf den Boden des beweglichen Kontaktes einwirkt und zur Verkürzung der Schließzeit führt.

Bei einer Ausführungsform der Erfindung ist der zweite zapfenförmige Fortsatz von einem Isolierrohr aus gasabgebendem Material umgeben.

Das Isolierrohr kann mit einer schützenden, metallischen Hülle, mindestens teilweise das Isolierrohr umgebend, versehen sein.

In einer Weiterbildung der Erfindung ist im Strompfad zum Opferelement eine Stromengstelle ausgebildet.

Gemäß dem zweiten Grundgedanken der Erfindung sind zur Erhöhung der Stromtragfähigkeit zwei bewegliche Kontaktteile in koaxialer, konzentrischer Anordnung vorgesehen, wobei in diesem Fall das Opferelement auch alternativ anstelle einer Druckbeanspruchung auf Zug vorgespannt und beansprucht kann.

Die Erfindung soll nachstehend anhand von Figuren und Ausführungsbeispielen näher erläutert werden.

Hierbei zeigen:
- Fig. 1: eine Längsschnittdarstellung durch eine Kurzschließeinrichtung gemäß erster Ausführungsform im offenen Zustand;
- Fig. 2: eine Längsschnittdarstellung der Kurzschließeinrichtung der ersten Ausführungsform im geschlossenen Zustand;
- Fig. 3: eine Längsschnittdarstellung der Kurzschließeinrichtung mit Stromengstelle im Strompfad zum Opferelement in einer ersten Variante;
- Fig. 4: eine Darstellung der Kurzschließeinrichtung im Längsschnitt mit Stromengstelle im Strompfad zum Opferelement in einer zweiten Ausführungsform;
- Fig. 5: eine erste Variante der Ausbildung der Kurzschließeinrichtung mit zwei beweglichen Kontakten in koaxialer, konzentrischer Anordnung, wobei das Opferelement auf Druck beansprucht ist, und
- Fig. 6: eine Darstellung ähnlich derjenigen nach Fig. 5, jedoch mit einer Zugbeanspruchung des dortigen Opferelements.

Gemäß der Darstellung nach Fig. 1 wird von einer im Wesentlichen zylindrischen, rotationssymmetrischen Kurzschließeinrichtung 1 ausgegangen.

Die Kurzschließeinrichtung 1 weist an ihren Stirnseiten für die Kontaktierung an Sammelschienen oder zusätzlichen Teilen Anschlussmöglichkeiten 2; 3 auf.

Neben diesen hochstromtragfähigen Anschlüssen 2; 3 weist die Kurzschließeinrichtung mindestens einen weiteren, isoliert eingeführten Anschluss 4 auf, über welchen die Aktivierung der Kurzschließeinrichtung 1 erfolgen kann.

Die Kurzschließeinrichtung 1 besitzt ein Opferelement, das im gezeigten Beispiel als Schraube oder Bolzen 5 ausgeführt ist.

Das Opferelement bzw. die Schraube oder der Bolzen 5 fixiert mechanisch ein bewegliches Kontaktteil 6, welches über eine Feder 7 mechanisch vorgespannt ist.

Das Opferelement 5 ist elektrisch mit dem äußeren Anschluss 4 und über das bewegliche Kontaktteil 6 mit der Kontaktelektrode 8 sowie mit dem äußeren Anschluss 3 elektrisch verbunden.

Die zweite Kontaktelektrode 9 ist mit dem Anschluss 2 verbunden und über ein isoliertes Zentrierteil 10 von der ersten Kontaktelektrode 8 elektrisch getrennt.

Das isolierte Zentrierteil 10 führt die Kontaktelektroden 8; 9, wobei die Fügung der vorgenannten Teile bevorzugt durch eine Presspassung, insbesondere einen Kegelpressverband realisiert ist.

Das bewegliche Kontaktteil 6 wird über die Führung in der Kontaktelektrode 8 zur Kontaktelektrode 9 zentriert.

Zusätzlich wird die Anordnung der Teile 8; 9 und 10 nach dem Fügen durch eine isolierende kraftschlüssige Verbindung, beispielsweise durch eine Verschraubung oder durch eine formschlüssige Verbindung, z.B. durch Vergießen, verbunden und fixiert, was in den Figuren nicht dargestellt ist. Das Auslösen der Kurzschließeinrichtung 1 erfolgt gemäß der gezeigten Ausführungsvariante durch einen Stromfluss über das Opferelement 5, nachdem ein Schaltelement 11 eine Verbindung zum Anschluss 2 herstellt.

Infolge des dann resultierenden Stromflusses über das Opferelement 5 wird dieses erwärmt und die mechanische Fixierung des beweglichen Kontaktteils 6 aufgehoben.

Unter dem Einfluss der Kraft der Feder 7 wird das bewegliche Kontaktteil 6 bis zur Kontaktelektrode 9 bewegt, wodurch der Hauptstrompfad zwischen den Teilen 8 und 9 über das bewegliche Kontaktteil 6 geschlossen ist.

Zusätzlich zur Kraft der Feder wirken auch Stromkräfte, welche die Schließbewegung unterstützen. Dies wird durch die zentrale Führung des Stromes über das Opferelement 5 und die über den Boden des beweglichen Kontaktteils 6 im Wesentlichen erzwungene radiale Stromführung erreicht. Hierdurch ergibt sich eine Stromschleife, deren resultierende Kraftwirkung die Federkraft bis zum Schließen der Kontakte zwischen den beweglichen Kontaktteilen 6 und der Kontaktelektrode 9 unterstützt.

Das Opferelement 5 muss zum Auslösen des Schließvorgangs nicht vollständig schmelzen. Maßgeblich ist, dass das Material des Opferelements 5 entfestigt wird. Diese Entfestigung kann auch unterhalb der Schmelztemperatur auftreten.

Die Darstellung nach Fig. 2 zeigt wiederum einen Längsschnitt durch eine erfindungsgemäße Kurzschließeinrichtung mit den bereits anhand der Fig. 1 erläuterten Bauteilen und Baugruppen.

In der zweiten Kontaktelektrode 9 ist eine, an den Außenkonus 61 des beweglichen Kontaktteils 6 angepasste Aussparung im Innenkonus 91 vorgesehen (siehe Fig. 1), wobei Außen- und Innenkonus einen prellfreien Kurzschluss-Kontaktbereich mit Kraft- und Formschluss aufgrund auftretender plastischer Verformung bilden. Dieser Zustand ist in der Fig. 2 gezeigt.

Durch die plastische Verformung ist ein Rückprellen entgegen der Bewegungsrichtung des beweglichen Teils 6 effektiv unterbunden. Eine unerwünschte Lichtbogenbildung in diesem Bereich wird vermieden.

Aufgrund der im Wesentlichen seitlichen Kurzschluss-Kontaktbereiche bildet sich ein Strompfad mit einer vernachlässigbaren Kraftwirkung gegen die Bewegungsrichtung des beweglichen Teiles 6 und somit gegen die Restfederkraft. Dies erlaubt eine Reduzierung der Restfederkraft gegenüber beispielsweise planen Kontakten.

Hierdurch wird eine einfachere Dimensionierung der Feder und des beweglichen Kontaktteils 6 möglich.

Durch die Anordnung der Feder 7 im Hohlraum des im Wesentlichen zylinderförmigen, beweglichen Kontaktteils 6 ergibt sich für den benötigten Federraum kein zusätzlicher Platzbedarf. Hierdurch ist die Kurzschließeinrichtung kompakt ausführbar.

Die vorstehend erläuterte Anordnung ermöglicht durch die äußere Führung der Feder 7 im Federraum des beweglichen Kontaktteils 6 die Nutzung des Hohlraums der Feder für den zweiten zapfenförmigen Fortsatz 100, der dem ersten zapfenförmigen Fortsatz 62 (siehe Fig. 1) gegenüberliegt.

Die Wandstärke des beweglichen Kontaktteils 6 kann aufgrund der Hohlzylinderform und der damit verbundenen großen Querschnittsfläche auf die mechanischen Anforderungen, beispielsweise die Kraftwirkung von Strömen nach dem Schließen ausgelegt werden. Die Wandstärke des Hohlzylinders und des Bodens des beweglichen Kontaktteils 6 kann je nach Material und Strombelastung beispielsweise im Bereich von 1 mm bis 3mm liegen.

Durch die vorstehenden Maßnahmen ergibt sich nicht nur eine sehr einfache und kompakte Bauform. Vielmehr wird gleichzeitig die erwähnte vorteilhafte Stromführung zur Unterstützung der Kraft der Feder 7 erzielt.

Aufgrund der beschriebenen Ausführungsform kann auch eine sehr große Gleitkontaktfläche des beweglichen Kontaktteils 6 gegenüber der Kontaktelektrode 8 bei geringer Masse des beweglichen Kontaktteils 6 erzielt werden. Dies ermöglicht eine hinreichende Kontaktfläche für große Strombelastungen bei minimalem Gewicht und somit eine hohe Geschwindigkeit bei der Bewegung des Kontaktteils 6 sowie vergleichsweise geringen Federkräften.

Gemäß den Darstellungen der Fig. 1 und 2 können im Bereich der Kontaktelektrode 9 Entlüftungsöffnungen 12 bzw. 92 vorgesehen sein, welche einen Druckaufbau infolge der Kompression des Gases bei einer schnellen Bewegung des Kontaktteils 6 unterbinden.

Diese Entlüftungsöffnungen 12; 92 können mit einer Membran, einem Ventil oder sich leicht öffnenden Verschlusselementen bzw. einem Stopfen verschlossen werden. Der Druckausgleich kann jedoch auch innerhalb eines im Wesentlichen geschlossenen Kurzschließers mit geeigneten Kanälen in der Kontaktelektrode 8 und/oder im beweglichen Kontaktteil 6 erfolgen.

Nach Schließbewegung der Kurzschließeinrichtung ist der Kontaktbereich zwischen dem beweglichen Kontaktteil 6 und der Kontaktelektrode 8 um ein Vielfaches, d.h. mindestens dreifach größer als zwischen der Kontaktelektrode 9 und dem beweglichen Kontaktteil 6, da in diesem Bereich bevorzugt keine plastische Deformation stattfindet.

Der elektrische Kontakt wird über einen im Wesentlichen koaxial ausgebildeten Gleitkontakt mit einem Spaltmaß bevorzugt < 0,1 mm, maximal 0,2 mm realisiert.

Die diesbezüglichen Oberflächen können zur Verbesserung der Gleiteigenschaften und der elektrischen Eigenschaften eine geeignete Beschichtung aufweisen.

Der Gleitkontakt ist bei entsprechender Dimensionierung in der Lage, ohne zusätzliche Kontaktlamellen und ohne plastische Verformung hohe Ströme ohne Lichtbogenbildung kurzzeitig zu tragen, und erlaubt eine Auslegung für hohe Dauerströme.

Der Hauptstrompfad nach dem Schließen der Kurzschließeinrichtung wird somit durch eine kraftschlüssige Pressverbindung mit plastischer Deformation des konischen Kurzschluss-Kontaktbereichs zwischen dem Kontaktteil 6 und der Kontaktelektrode 9 sowie dem Gleitkontakt zwischen dem Kontaktteil 6 und der Kontaktelektrode 8 mit nur geringer Kraft realisiert. Hierdurch ergibt sich eine sehr einfache Realisierung einer hochleistungsfähigen Stromverbindung, welche ohne aufwendige elastische Kontaktelemente, wie z.B. Kontaktlamellen, realisierbar ist. Ebenso wenig sind Dämpfungselemente oder speziell gelagerte und geführte Kontaktelemente zur Aufnahme der kinetischen Energie und zur Vermeidung des Prellverhaltens des beweglichen Kontaktteils notwendig.

Durch die Vermeidung von permanenten Lamellenkontakten können nicht nur die Kosten reduziert werden. Es werden auch die benötigten Kräfte zur raschen Bewegung reduziert und es steigt die umsetzbare kinetische Energie zur plastischen Verformung.

Bei einer beispielhaften Auslegung des beweglichen Kontaktteils 6 mit einem Gewicht von im Wesentlichen 100 g, einem Außendurchmesser von ca. 30 mm ergibt sich mit einer Federkraft von ca. 800 N und einem vergleichsweise kurzen Verfahrweg des Kontaktteils 6 eine kinetische Energie von einigen Joule, welche zu einem großen Teil in plastische Verformungen im Kontaktbereich überführt wird.

Bei einem Konus mit einem Konuswinkel < 3° und einer Konuslänge von beispielsweise 6 mm mit der Kontaktelektrode 8 führt diese Energie bereits zu einer Verlängerung des theoretischen Verfahrwegs bei der Annahme eines einfachen Formschlusses von einigen 100 µm.

Bei der bevorzugten Ausführungsform der Kurzschließeinrichtung für Kurzschlussströme von mehreren 10 bis 100 kA beträgt die für die plastische Verformung zur Verfügung stehende Energie ausschließlich durch die Federraft bedingt mindestens 10 Joule. Infolge der Unterstützung der Federkraft durch zusätzliche Kräfte entsprechend der Ausführung der erfindungsgemäßen Lehre werden bei Unterbrechung des Stromes nach dem Schmelzen des Opferelements Verlängerungen des Verfahrwegs von > 0,5 mm bis 2 mm erreicht.

Ohne Unterbrechung des Stromes erhöht sich die kinetische Energie auf mehrere 10 Joule, wodurch sich der Verfahrweg gegenüber dem bei reinem Formschluss um mehrere Millimeter verlängert. Bei einer solchen Auslegung kann der Verfahrweg mit geeigneten Mitteln limitiert werden, da für eine hinreichende Stromtragfähigkeit entsprechend der gezeigten Darstellungen nur eine geringe Eindringtiefe des Kontaktteils 6 bezogen auf die Kontaktelektrode 8 ausreichend ist.

Die Längen des Gleitkontakts und das Spaltmaß zwischen dem beweglichen Kontaktteil 6 und der Kontaktelektrode 8 werden so ausgeführt, dass weitere, für die funktionale Sicherheit relevante Anforderungen positiv beeinflusst werden können.

Bei der Entstehung eines Lichtbogens oder von heißen Gasen im Bereich des Opferelements 5 kann heißes Gas, Plasma bzw. leitfähige Partikel, Ruß oder dergleichen über den Spalt des Gleitkontakts in den Bereich der Trennstrecke zwischen dem Kontaktteil 6 und den Kontaktelektroden 8 und 9 gelangen, bevor das Kontaktteil 6 und die Kontaktelektrode 8 metallisch geschlossen sind.

Diese Gase bzw. Rückstände können den Kontaktbereich vorschädigen oder aber auch zu einer Vorentladung im Bereich der Trennstrecke führen, welche neben einer Kontaktschädigung auch zu einer Gegenkraft bezogen auf die Antriebskraft der Feder führt. Diese Gefährdungen können durch eine Abstimmung der Spaltmaße und eine entsprechende Länge des Gleitkontakts deutlich reduziert werden.

Bei einer hohen Gefährdung, welche hinsichtlich der Verunreinigungen bzw. Vorzündungen beurteilt werden kann, ist die vorgenannte Abstimmung gegebenenfalls durch weitere Maßnahmen, wie z.B. Abschottung des Druckraums um das Opferelement zumindest zeitlich bis zum Erreichen des metallischen Kontakts durch entsprechende Gasumlenkungen zwischen dem Entstehungsbereich und dem Spaltbereich bzw. durch eine Entlüftung in der Kontaktelektrode 9, welche gegebenenfalls auch erst zeitlich nach Beginn der Bewegung des Kontaktteils 6 freigegeben wird, und die Hauptgasmenge ohne Passage des Spaltbereichs abführt, zu ergänzen.

Wegen der Vermeidung der Durchströmung des Spaltes des Gleitkontakts mit Gas wird die vorgeschlagene Ausführungsform von Gleitkontakt und Spaltmaß genutzt, um im Fehlerfall einer Lichtbogenentstehung im Gleitbereich des Kontaktteils 6 die Entstehung der Metallschmelze zur Erzeugung einer metallisch hochleitenden Verbindung zu nutzen.

Ein solcher Fehlerfall kann beispielsweise durch hohe dynamische Kräfte, welche auf das Kontaktteil 6 durch eine ungünstige Installation einwirken, bedingt sein. Die in diesem Fall durch den zeitweise auftretenden Lichtbogen im Kontaktbereich auftretende Schmelze wird in den engen Spalt zwischen Kontaktteil 6 und Kontaktelektrode 9 gedrängt und gehalten. Dies führt zu einer weiteren Reduzierung des Spaltmaßes, der Verringerung des Spiels zwischen dem Kontaktteil 6 und der Kontaktelektrode 9 selbst bei hoher Krafteinwirkung und durch die rasche Erkaltung der Schmelze im gutgekühlten Bereich zu einem metallischen Kurzschluss.

Eine weitere mechanische Beschleunigung des Kontaktteils 6 kann durch unterstützende Maßnahmen erreicht werden.

Bei der Ausführungsform mit einem Opferelement 5 kann die Wärmeerzeugung, aber auch die Lichtbogenbildung bei der Überlastung dieses Teiles genutzt werden, um eine zusätzliche Kraft bezogen auf die Kraft der Feder 7 bereitzustellen.

Gemäß Fig. 2 wird der Raum um das Opferelement 5 durch z.B. rohrförmige Teile 13 und 14 zumindest vor der Bewegung des Teiles 6 begrenzt. Bei der Entstehung eines Lichtbogens wird durch die Temperatur schlagartig ein hoher Druck innerhalb dieses begrenzten Raumes aufgebaut, welcher über die Flächen 15 und 16 als unterstützende Kraft auf die Bewegung des Kontaktteils 6 einwirkt.

Die Schließzeit des Kurzschließers kann hierdurch verkürzt werden.

Die Wärmeenergie des Opferelements 5 bei dessen strömungsseitiger Belastung bzw. jener des Lichtbogens ist nutzbar, um zusätzliche Gase, beispielsweise über den an sich bekannten Hartgaseffekt, oder aber auch die Auslösung von Gasgeneratoren zu erzeugen, welche den Druck und damit die Kraft auf das bewegliche Schaltteil 6 weiter erhöhen.

Unterstützend können auch weitere exotherme Reaktionen genutzt werden, welche auch ohne eine dauerhafte Wärme- bzw. Lichtbogeneinwirkung durch das Opferelement zu einer wirksamen Druckerhöhung beitragen.

Gemäß Fig. 2 kann der zweite zapfenförmige Fortsatz 100 von einem Isolierrohr 13 aus gasabgebendem Material umgeben sein. Das Rohr aus gasabgebendem Material, z.B. POM, kann mechanisch durch ein weiteres Rohr bzw. eine Hülle 14 verstärkt werden. Mit einer derartig einfachen Möglichkeit der Erzeugung von Gas kann die Zeit bis zum Schließen der Kurzschließeinrichtung um ca. 30 % reduziert werden.

Grundsätzlich besteht die Möglichkeit, auf den Federkraftspeicher bzw. den Federantrieb zu verzichten und diesbezüglich konventionelle pyrotechnische Antriebe einzusetzen.

Das Schaltelement 11 kann als schneller mechanischer Schalter, als Funkenstrecke, aber auch als Halbleiterschalter ausgeführt werden.

Das Schaltelement 11 muss in der Lage sein, nach seiner Betätigung den Strom bis zum Schließen des Hauptpfads über die Kontakte der Bauteile 6, 9 und 8 zu führen.

Neben einer kurzschlussfesten Auslegung des Aktivierungspfads mit Schaltelement 11 ist eine Stromunterbrechung des Hilfspfads durch den Einsatz einer Sicherung 17 (Fig. 1) möglich.

Für eine sichere Aktivierung des Kurzschließers gilt es, das Schmelzintegral der Sicherung 17 größer zu halten als das Schmelzintegral des Opferelements 5.

Es sind bereits solche Sicherungen geeignet, die nur zu einer Impedanzerhöhung führen.

Wird eine reale Stromabschaltung des Strompfads insbesondere auch gegen hohe Spannungen benötigt, ist bei der Auswahl beispielsweise von NS-Sicherungen die Höhe der Abschaltspannung zu berücksichtigen.

Die Schaltspannung belastet u.a. die Trennstrecke zwischen den Baugruppen 6, 8 und 9 auch während des Schließvorgangs. Um Vorentladungen in diesem Bereich sicher zu vermeiden, kann bei Bedarf die Schaltspannung der Sicherung 17 durch ein Überspannungsschutzelement geeignet begrenzt werden. Hier ist beispielsweise eine Parallelschaltung eines Varistors geeignet.

Die Unterbrechung des Stromes kann auch zu einer stromlosen Pause führen. Falls eine solche stromlose Pause unerwünscht ist, ist die Möglichkeit des Realisierens eines Hilfskurzschlusses gegeben. Der Hilfskurzschluss kann in einfachster Form beispielsweise bei Halbleiterschaltern als im Wesentlichen druckfeste metallische Umhausung 18 mit Funkenstreckenfunktion ausgeführt werden. Bei Überlast des Halbleiters als Schaltelement 11 wird die Funkenstrecke passiv bzw. aktiv gezündet und führt den Strom bis zum Schließen der Kontakte. Ein Hilfskurzschließer kann jedoch auch unmittelbar mit oder nach Auslösen der Bewegung des beweglichen Kontaktteils 6 aktiviert werden und den Ansteuerpfad mit Schaltelement 11 entlasten. Eine solche Einrichtung kann unmittelbar mit der Funktion eines zusätzlichen Sicherungselements mit begrenztem Schaltvermögen, aber auch direkt mit einer sicherungsartigen Funktion des Opferelements 5 verbunden sein.

Fig. 3 zeigt eine diesbezüglich beispielhafte Ausführungsform.

In den Bereich des Ansteuerpfads wird eine weitere Engstelle 19 integriert, welche in etwa denselben Schmelzintegralwert wie das Opferelement 5 besitzt.

Das Aufschmelzen im Bereich der Engstelle 19 führt zu einem Lichtbogen, welcher eine Isolationsstrecke brückt oder eine Isolation zerstört. Dies ermöglicht einen Stromfluss vom festen Anschluss 3 zum festen Anschluss 2 bereits vor dem metallischen Kurzschluss der entsprechenden Kontaktelektroden unter Nutzung des beweglichen Kontaktteils 6.

Der Stromfluss wird über eine Durchführung mit einem Isolator 20 und einem Leiter 21 mit hinreichendem Querschnitt ermöglicht. Der Ansteuerpfad mit Schalter 11 kann hierdurch platzsparend und preiswert ausgeführt werden.

Die stromlose Pause, welche sich bei einer Abschaltung des Steuerpfads gegebenenfalls ergeben kann, ist hierdurch auch bei hohen Strömen sicher unterbunden.

Die erläuterte Anordnung erlaubt auch eine Parallelschaltung von zwei Kurzschließern zur Erhöhung der Stromtragfähigkeit mit nur einem Schaltelement 11. Hierzu können beide Kurzschließer mit entgegengesetzter Ausrichtung und elektrischer Reihenschaltung der Ansteuerpfade mit dem Opferelement mit nur einem Schaltelement 11 gleichzeitig betätigt werden.

Fig. 4 zeigt eine ähnliche Anordnung wie bereits anhand der Fig. 3 erläutert. Jedoch ist gemäß Fig. 4 der Schmelzintegralwert der Engstelle, z.B. ausgeführt als Draht 22, welcher im Aktvierungskreis des Schaltelements 11 liegt, sehr gering.

Nach Ansteuerung des Schaltelements 11 bildet sich an der Engstelle 22 ein Lichtbogen aus, obwohl der Schmelzintegralwert des Opferelements 5 noch nicht erreicht ist.

Der Lichtbogen brückt jedoch die Funkenstrecke im Bereich 23 und erlaubt einen Stromfluss über den Hilfsleiter 21.

Die in Fig. 4 gezeigte beispielhafte Ausführung erlaubt eine preiswerte, da leistungsarme Auslegung des Aktivierungszweigs inklusive des Schaltelements 11.

Dieser Kreis wird nach der Zündung des Lichtbogens im Bereich 23 sofort entlastet und kann gegebenenfalls zusätzlich mit einer kleinen Sicherung 17 geschützt werden.

Die Aktivierung des Hauptkurzschließers erfolgt in diesem Fall in zwei Stufen, jedoch wird stets ein Stromfluss durch den Kurzschließer unterbrechungsfrei gewährleistet.

Eine ergänzende Möglichkeit der Erhöhung der Stromtragfähigkeit besteht gemäß dem zweiten Aspekt der Erfindung in einer Aufteilung und Funktionsteilung der Kurzschließeinrichtung durch eine Anordnung mit mindestens zwei Kontaktbereichen.

Fig. 5 zeigt eine diesbezügliche beispielhafte Ausführungsform.

Der dortige Kontakt 30 ist ein gemeinsamer feststehender Kontakt für beide bewegliche Kontakte der ersten und zweiten Stufe.

Der bewegliche Kontakt 31 der ersten Stufe wird durch ein Opferelement 32, welches durch Federn 33 unter Druck steht, auf Distanz zum festen Kontakt 30 gehalten.

Das Opferelement 32 ist gegenüber dem Kontakt 30 isoliert und besitzt einen ausgeführten Anschlusskontakt 40 für eine Ansteuerung.

Der erste bewegliche Kontakt 31 ist in einem feststehenden Kontakt 34 geführt und mit diesem über eine zylindrische Gleitfläche verbunden. Der Kontakt 34 besitzt umlaufend verteilt mehrere Öffnungen 35, in denen Kugeln 36 oder Walzen mit etwas größerem Durchmesser als die Wandstärke des feststehenden Kontakts 34 geführt werden.

An der äußeren Seite des feststehenden Kontakts 34 wird ebenfalls über einen Gleitkontakt der zweite, bewegliche Kontakt 37 geführt. Der Kontakt 37 ist hohlzylinderförmig und mit einer Flanke versehen, welche sich an den Kugeln oder Walzen 36 abstützt.

Der Kontakt 37 wird über Federn 38 vorgespannt.

Die Flanke kann unmittelbar in den konusförmigen Bereich des zweiten beweglichen Kontakts 37 übergehen, woraus sich aufgrund der gewünschten Kraftaufteilung ein relativ steiler Konus für den Kontaktbereich ergibt.

Der Kontaktbereich besitzt somit große, im Wesentlichen seitliche, d.h. radiale Berührungsflächen.

Das Kontaktteil 31 besitzt umlaufend eine Nut 39, welche im gespannten Zustand oberhalb der Kugeln 36 angeordnet ist.

Wird das Opferelement 32 überlastet und der bewegliche Kontakt 31 bewegt sich in Richtung des festen Kontakts 30, werden die Kugeln 36 infolge der Kraft der Federn 38 in die Nut 39 verschoben und der konusförmige Bereich 41 des zweiten beweglichen Kontakts 37 wird freigegeben und bewegt sich in die konusförmige Nut 42 des festen Kontakts 30, wodurch beide Stufen geschlossen sind. Selbstverständlich kann auch der erste bewegliche Kontakt 31 eine konusförmige Gestalt außenumfangsseitig besitzen.

Vorteilhaft bei der erläuterten Anordnung ist der im Wesentlichen einfache koaxiale Aufbau, die gleiche Bewegungsrichtung der beweglichen Kontakte und die gemeinsame Lagerung der bewegten Kontakte 31, 37 an einem gemeinsamen Gleitkontakt 34. Dies bedingt eine rasche Stromkommutierung und geringe Stromkräfte auch beim Schließen des zweiten Kontakts.

Bei entsprechender Ausgestaltung wirken die Kugeln 36 als Blockadevorrichtung gegen ein Abheben der ersten Stufe. Unterstützt werden kann diese Blockadefunktion durch eine teilweise elastische Lagerung von Bereichen des Kontakts 30.

Um zu vermeiden, dass bei einer Zerstörung des Opferelements Partikel, aber auch Lichtbogenkräfte der Federkraft 33 trotz Entlüftungsöffnungen 43 im Bereich der Druckentstehung entgegenwirken, ist es möglich, das Opferelement 32 anstelle von Druck auf Zug zu beanspruchen. Eine derartige Ausbildung wird in der Fig. 6 dargestellt.

Das Opferelement 32 hält gegen die Federspannung 33 das bewegliche Kontaktstück 31 auf Distanz zur festen Elektrode oder dem festen Kontakt 30. Das Opferelement 32 ist gezeichnet durch einen relativ kleinen I²t-Wert (≤ 40 kA²s), eine hohe Zugfestigkeit und eine hohe Streckfestigkeit, d.h. eine geringe Dehnung.

Bei Stromfluss am Anschluss 44 über den Schalter 45 und die isolierte Durchführung zum Opferelement 32, wird dieses geschmolzen oder destrukturiert. Der bewegliche Kontakt 31 wird unter Kraft der Feder 33 auf den festen Kontakt 30 gedrückt. Die in diesem Fall ebenfalls konusförmigen Kontaktflächen werden von dem Lichtbogen, welcher beim Schmelzen des Opferelements 32 entsteht, nicht vorgeschädigt. Im Bodenbereich des Konus, welcher nicht zur Vergrößerung der Kontaktfläche genutzt wird, da ein Flankenkontakt vorliegt, kann eine Entlüftung 47 vorgesehen sein.

Derartige Entlüftungen können auch im Bereich der zweiten Kontaktflächen vorhanden sein.

An der beweglichen Elektrode oder dem beweglichen Kontakt 31 ist wiederum über Kugeln 36 das zweite bewegliche Kontaktstück 37 über eine Flanke des Konus fixiert.

Bei Bewegung des Kontakts 31 können die Kugeln in die Nut 39 des Teiles 31 verschoben werden, wodurch die Federn 38 das bewegliche Teil 37 zum Gegenkontakt 48 verschieben.

Bei der Variante gemäß Fig. 6 kann die auf das bewegte Teil 31 einwirkende Kraft gegenüber der reinen Federkraft 33 erhöht werden. Die Druckwirkung des durch das Schmelzen des Opferelements 32 entstehenden Lichtbogens kann durch Hartgas, z.B. dem Teil 49, verstärkt werden. Wird nur eine langsame Entlüftung aus diesem Bereich realisiert, kann diese Kraftwirkung auch nach dem Schließen der Kontakte aufrechterhalten werden, wodurch die Kontaktkraft über diesen Zeitbereich erhöht ist.

In dem Bereich der Lichtbogenentstehung des Opferelements 32 kann zusätzlich eine weitere Hilfselektrode eingesetzt werden, welche das Potential des Kontakts 30 führt.

Der Lichtbogen kann unmittelbar nach der Zündung auf einen solchen Hilfskontakt 50 wechseln. Durch diese Maßnahme wird der Schalter 45 bereits vor dem Schließen der Kontakte 30 und 31 von einem Stromfluss entlastet. Diese Entlastung des Schalters 45 kann jedoch auch durch eine Stromunterbrechung durch den Schalter 45 bzw. eine Sicherung 51 nach Erreichen des I²t-Wertes des Opferelements 32 realisiert werden. Die Lösung ohne Hilfskontakt 50 ist insbesondere dann hinreichend, wenn eine kurze stromlose Pause aufgrund einer geringen Schließzeit der Kontakte in der Anwendung akzeptabel ist.

Die Kurzschließer gemäß den vorgestellten Beispielen können bei Bedarf mit mechanischen, elektrischen, optischen, aber auch anderen Anzeigen oder Fernmeldeeinrichtungen kombiniert werden, welche auf die Ansteuerung, die Strombelastung des Aktivierungspfads, die Überlastung des Opferelements, den Beginn der Bewegung des bewegten Kontakts oder das Erreichen einer bestimmten Position des bewegten Kontakts ausgerichtet oder abgestimmt sind.

Derartige Sensorik kann gleichzeitig Alterungseffekte ermitteln und anzeigen.

Der minimale Querschnitt des beweglichen Kontaktteils 6 gemäß den Darstellungen der Fig. 1 bis 4 liegt im Bereich der Isolationsstrecke 10 nach dem Schließen bei Kupfer bzw. Aluminium bei ca. 150 mm², bevorzugt bei 240 mm². Die Eindringtiefe des Kontaktteils 6 in den Konus des Teiles 2 beträgt mindestens 3 mm und ist bevorzugt > 6mm ausgelegt.

Das Gewicht des Kontaktteils kann bei einer Ausführungsform maximal 150 g, bevorzugt bei 100 g betragen bzw. liegen.

Die Anfangsfederkraft der Feder 7 ist > 800 N und liegt bevorzugt bei ca.1100 N. Die Luftstrecke zwischen den Kontaktelektroden 8; 9 beträgt mindestens 3 mm, bevorzugt > 5mm.

Als Kontaktmaterialien sind bevorzugt Metalle oder graphitbasierte Materialien einsetzbar.

Das Material des Opferelements 5 oder 32 besitzt eine hohe mechanische Zugfestigkeit bei kleinem spezifischen Schmelzintegral. Im einfachsten Fall ist das Opferelement als Edelstahlschraube oder Edelstahlbolzen ausgeführt. Insbesondere für die Zugbelastung sind Materialien von Vorteil, bei denen bei Stromfluss infolge der Erwärmung bereits vor dem Erreichen der Schmelztemperatur eine starke Entfestigung auftritt. Dies erlaubt, die Reaktionszeit und die Schließzeit nach Ansteuerung, insbesondere bei geringeren Stromsteilheiten deutlich zu verkürzen. Ein solcher positiver Effekt ist von einigen Stählen bekannt. Grundsätzlich können aber auch Materialien mit aktiver Geometrieänderung genutzt werden.

Der Konus im Bereich des Kurzschluss-Kontakts besitzt einen Winkel von < 10°, bevorzugt < 3°, wodurch die Deformation im Schließbereich und der Abbau der kinetischen Energie auch bei Federantrieben mit hoher Elastizität und geringen Federkräften hinreichend die nachteilige Prellneigung unterbindet.

Die Impedanz des Ansteuerpfads der Kurzschließeinrichtung inklusive des Schaltelements 11 liegt im Bereich < 10 mOhm, insbesondere < 5 mOhm.

Die Peakstromtragfähigkeit der einzelnen Kurzschließer liegt deutlich oberhalb von 200 kA und die kurzzeitige Stromtragfähigkeit bei > 100 kA_{eff}. Die Dauerstromtragfähigkeit liegt bei oberhalb 1000 A.

Bei einer bevorzugten Ausführungsform unterschreitet die Schließzeit des Hauptpfads ausschließlich infolge der Federkraft bei einem Trennstreckenabsatz von 6 mm deutlich 2 ms. Infolge der Unterstützung durch zusätzliche Kräfte gemäß der Erfindungslehre sinken die realen Schließzeiten auf ca. 1 ms.

Die Schließzeit kann neben der Erhöhung der Federkraft sowie der zusätzlichen Kräfte durch die Reduzierung der Masse des beweglichen Kontaktteils 6, einer geeigneten Reduzierung der wirksamen Federmasse, die Zentrierung und die Optimierung der Kraftwirkung und eine saubere Führung des Kontaktteils 6 im Ruhe- und bewegtem Zustand weiter gesenkt werden. Eine Reduzierung der Schließzeit ist auch durch eine Vergrößerung der wirksamen Druckflächen und die Reduzierung des wirksamen Druckvolumens, d.h. des Raums um das Opferelement möglich. Bei der zweistufigen Ausführungsform der Kurzschließeinrichtung kann ein erster der Kontakte auf Geschwindigkeit und relativ geringe Stromtragfähigkeit und geringe Prellneigung optimiert werden. Die zweite Stufe, d.h. das zweite Kontaktpaar, schließt lichtbogenfrei und kann auf eine hohe Stromtragfähigkeit eingestellt werden, wobei die Schließzeit selbst nachgeordnet ist. Die Kontakt- und Hubweggestaltung ist unabhängig voneinander möglich.

Mindestens eine der zweistufigen Ausführungsform ist verriegelbar, wobei das Verriegeln durch eine elastische Lagerung eines Teilkontaktes unterstützbar ist.

Die elastische Lagerung ist unter Hinweis auf Fig. 6 unter Nutzung einer Feder bzw. eines federelastischen Elementes 53 im Konusbereich 48 beispielhaft realisierbar. Bei der Schnittdarstellung gemäß Fig. 6 wird von einer Lösung ausgegangen, welche kombiniert den Gedanken der Deformation der ersten Stufe als innere Stufe mit invertiertem Opferelement mit der Zweistufigkeit im Sinne einer äußeren Stufe umfasst. Die spezielle Form des Opferelementes nebst zusätzlichem Hilfskontakt 50 sowie dessen isolierte Einführung 52/54 und die radial umlaufende Feder nebst dem Hartgasabgabeelement 49, welches noch pulverförmig sein kann, stellen optionale Mittel dar.

## Patentansprüche

1. Kurzschließeinrichtung für den Einsatz in Nieder- und Mittelspannungsanlagen zum Sach- und Personenschutz, umfassend ein Schaltelement (11), welches vom Auslösesignal einer Fehlererfassungseinrichtung betätigbar ist, zwei sich gegenüberliegende Kontaktelektroden (8; 9) mit Mitteln (2; 3) zur Stromzuführung, wobei diese an einen Stromkreis mit Anschlüssen von unterschiedlichem Potential kontaktierbar sind, weiterhin in mindestens einer der Kontaktelektroden (8) ein unter mechanischer Vorspannung stehendes, im Kurzschlussfall federkraftunterstützt eine Bewegung zur weiteren Kontaktelektrode (9) ausführendes bewegliches Kontaktteil (6), ein Opferelement (5; 32) als Abstandshalter zwischen den Kontaktelektroden (8; 9) sowie mit einer elektrischen Verbindung zwischen dem Opferelement (5; 32) und dem Schaltelement (11) einerseits und einer der Kontaktelektroden andererseits, um eine stromflussbedingte, thermische Verformung oder Zerstörung des Opferelements (5; 32) gezielt herbeizuführen,
wobei das bewegliche Kontaktteil (6) als einseitig geschlossener Hohlzylinder ausgebildet und im Hohlzylinder eine Feder (7) zur Vorspannungserzeugung eingesetzt ist, der Hohlzylinder in einer komplementären Aussparung in der ersten Kontaktelektrode (8) unter Bildung eines Gleitkontakts beweglich geführt wird **dadurch gekennzeichnet, dass** im Bereich des Bodens (16) des geschlossenen Hohlzylinders dessen Zylinderwandung außenumfangsseitig in einen Konus (61) übergeht, weiterhin im Inneren des Hohlzylinders sich ausgehend vom Boden ein erster zapfenförmiger Fortsatz (62) erstreckt, welchem ein zu den Kontaktelektroden (8; 9) isolierter, zweiter zapfenförmiger Fortsatz (100) gegenüberliegt, wobei zwischen erstem und zweitem zapfenförmigen Fortsatz (62; 100) das Opferelement, ausgebildet als Bolzen oder Schraube (5; 32) angeordnet ist und in der zweiten Kontaktelektrode (9) eine, an den Außenkonus (61) des beweglichen Kontakts (6) angepasste Aussparung mit Innenkonus (91) vorgesehen ist, wobei Außen- und Innenkonus einen prellfreien Kurzschluss-Kontaktbereich mit Kraft- und Formschluss aufgrund auftretender plastischer Verformung bilden.

2. Kurzschließeinrichtung nach Anspruch 1,
**dadurch gekennzeichnet, dass**
mit dem Bereich der Aussparung mit Innenkonus verbundene Entlüftungsöffnungen (12; 92) in der zweiten Kontaktelektrode (9) vorgesehen sind, um einen Druckaufbau infolge der Bewegung des Kontaktteils (6) zu unterbinden.

3. Kurzschließeinrichtung nach Anspruch 2,
**dadurch gekennzeichnet, dass**
die Entlüftungsöffnungen (12; 92) mit einem sich unter Druckeinwirkung verlagernden Stopfen oder einem Ventil verschlossen sind.

4. Kurzschließeinrichtung nach einem der vorangegangenen Ansprüche,
**dadurch gekennzeichnet, dass**
das Spaltmaß des Gleitkontakts < 0,2 mm beträgt.

5. Kurzschließeinrichtung nach einem der vorangegangenen Ansprüche,
**dadurch gekennzeichnet, dass**
der jeweilige Konuswinkel im Bereich ≤ 3° liegt.

6. Kurzschließeinrichtung nach einem der vorangegangenen Ansprüche,
**dadurch gekennzeichnet, dass**
die Kontaktelektroden (8; 9) rotationssymmetrisch ausgebildet und über einen isolierenden Zentrierring (10) beabstandet gehalten sind.

7. Kurzschließeinrichtung nach einem der vorangegangenen Ansprüche,
**dadurch gekennzeichnet, dass**
das bewegliche Kontaktteil (6) sich kolbenartig in der Aussparung der ersten Kontaktelektrode (8) bewegt, wobei die bei der Zerstörung des Opferelements (5; 32) frei werdende Energie und/oder die Energie eines entstehenden Lichtbogens bewegungsbeschleunigend auf den Boden (16) des beweglichen Kontaktteils (6) einwirkt.

8. Kurzschließeinrichtung nach einem der vorangegangenen Ansprüche,
**dadurch gekennzeichnet, dass**
der zweite zapfenförmige Fortsatz (100) von einem Isolierrohr (13) aus gasabgebendem Material umgeben ist.

9. Kurzschließeinrichtung nach Anspruch 8,
**dadurch gekennzeichnet, dass**
das Isolierrohr (13) mit einer stützenden, metallischen Hülle (14) versehen, insbesondere umgeben ist.

10. Kurzschließeinrichtung nach einem der vorangegangenen Ansprüche,
**dadurch gekennzeichnet, dass**
im Strompfad zum Opferelement (32) eine Stromengstelle (19; 22) ausgebildet ist.

11. Kurzschließeinrichtung nach einem der vorangegangenen Ansprüche,
**dadurch gekennzeichnet, dass**
zur Erhöhung der Stromtragfähigkeit zwei bewegliche Kontakte (31; 37) in koaxialer, konzentrischer Anordnung ausgebildet sind.

12. Kurzschließeinrichtung nach Anspruch 11,
**dadurch gekennzeichnet, dass**
das Opferelement (32) auf Zug vorgespannt und beansprucht ist.

## Claims

1. A short-circuiting device for use in low-voltage and medium-voltage systems for protecting parts and personnel, comprising a switching element (11) which can be operated by the tripping signal of a fault detection device, two mutually opposite contact electrodes (8; 9) having power supply means (2; 3), wherein contact can be made with said contact electrodes at an electrical circuit having connections at different potentials, furthermore, in at least one of the contact electrodes (8), a moving contact part (6) which is under mechanical prestress and executes a movement to the further contact electrode (9) in a manner assisted by spring force in the event of a short-circuit, a sacrificial element (5; 32) as spacer between the contact electrodes (8; 9) and also having an electrical connection between the sacrificial element (5; 32) and the switching element (11) on the one hand and one of the contact electrodes on the other hand, in order to cause current flow-induced thermal deformation or destruction of the sacrificial element (5; 32) in a targeted, manner,
wherein the movable contact part (6) is in the form of a hollow cylinder which is closed on one side, and a spring (7) for generating prestress is inserted in the hollow cylinder, the hollow cylinder is guided in a movable manner in a complementary cutout in the first contact electrode (8) so as to form a sliding contact,
**characterized in that** in the region of the base (16) of the closed hollow cylinder, the cylinder wall of said hollow cylinder turns into a cone (61) on its outer circumferential side, furthermore, starting from the base, a first pin-like extension (62) which is situated opposite a second pin-like projection (100) which is insulated from the contact electrodes (8; 9) is arranged in the interior of the hollow cylinder, wherein the sacrificial element, in the form of a bolt or screw (5; 32), is arranged between the first and the second pin-like projection (62; 100), and a cutout which is matched to the external cone (61) of the movable contact (6) and has an internal cone (91) is provided in the second contact electrode (9), wherein the external cone and internal cone form a bounce-free short-circuit contact region with a force-fitting and interlocking connection on account of the plastic deformation which occurs.

2. The short-circuiting device according to claim 1,
**characterized in that**
exhaust openings (12; 92) connected to the area of the cutout with the internal cone are provided in the second contact electrode (9) so as to prevent pressure from building up due to the movement of the contact part (6).

3. The short-circuiting device according to claim 2,
**characterized in that**
the exhaust openings (12; 92) are closed by a plug or a valve displacing under exposure to pressure.

4. The short-circuiting device according to anyone of the preceding claims,
**characterized in that**
the gap dimension of the sliding contact is < 0,2 mm.

5. The short-circuiting device according to anyone of the preceding claims,
**characterized in that**
the respective cone angle is in the range of ≤ 3°.

6. The short-circuiting device according to anyone of the preceding claims,
**characterized in that**
the contact electrodes (8; 9) are configured to be rotationally symmetrical and are kept spaced via an insulating centering ring (10).

7. The short-circuiting device according to anyone of the preceding claims,
**characterized in that**
the movable contact part (6) moves in the cutout of the first contact electrode (8) in the manner of a plunger, wherein the energy released upon destruction of the sacrificial element (5; 32) and/or the energy of a forming electric arc act(s) upon the base (16) of the movable contact (6) in a movement accelerating manner.

8. The short-circuiting device according to anyone of the preceding claims,
**characterized in that**
the second pin-like projection (100) is surrounded by an insulating tube (13) of a gas-emitting material.

9. The short-circuiting device according to claim 8,
**characterized in that**
the insulating tube (13) is provided with, in particular surrounded by a supporting metallic sheath (14).

10. The short-circuiting device according to anyone of the preceding claims,
**characterized in that**
a current bottleneck (19; 22) is formed in the current path to the sacrificial element (32).

11. The short-circuiting device according to anyone of the preceding claims,
**characterized in that**
two movable contacts (31; 37) are formed in a coaxial, concentric arrangement for increasing the current carrying capacity.

12. The short-circuiting device according to claim 11,
**characterized in that**
the sacrificial element (32) is prestressed and loaded by tension.

## Revendications

1. Dispositif de mise en court-circuit destiné à être employé dans des installations à basse et à moyenne tension pour la protection des biens et des personnes, comprenant un élément de commutation (11) susceptible d'être actionné par un signal de déclenchement d'un dispositif de détection d'erreurs, deux électrodes de contact mutuellement opposées (8 ; 9) avec des moyens (2 ; 3) pour l'amenée de courant, ces électrodes pouvant être mises en contact avec un circuit électrique ayant des raccords à différents potentiels, comportant en outre dans l'une au moins des électrodes de contact (8) une partie de contact mobile (6) qui est sous précontrainte mécanique et qui, en cas de court-circuit, exécute un mouvement par rapport à l'autre électrode de contact (9) avec assistance d'une force due à un ressort, un élément sacrifié (5 ; 32) à titre d'écarteur entre les électrodes de contact (8 ; 9) ainsi qu'une connexion électrique entre l'élément sacrifié (5 ; 32) et l'élément de commutation (11) d'une part et l'une des électrodes de contact d'autre part, afin d'exécuter de façon ciblée une déformation ou destruction thermique de l'élément sacrifié (5 ; 32) provoquée par le passage d'un courant,
dans lequel
la partie de contact mobile (6) est réalisée sous forme de cylindre creux fermé sur un côté, et un ressort (7) est mis en place dans le cylindre creux pour générer la précontrainte, le cylindre creux est guidé de façon mobile dans une échancrure complémentaire dans la première électrode de contact (8) en formant un contact glissant,
**caractérisé en ce que**
au niveau du fond (16) du cylindre creux fermé, sa paroi se transforme en un cône (61) du côté de la périphérie extérieure, de plus un premier prolongement (62) en forme de tenon s'étend à l'intérieur du cylindre creux en partant du fond, prolongement à l'opposé duquel se situe un second prolongement (100) en forme de tenon isolé par rapport aux électrodes de contact (8 ; 9), l'élément sacrifié réalisé sous forme de goujon ou de vis (5 ; 32) étant disposé entre le premier et le second prolongement (62 ; 100) en forme de tenon, et une échancrure ayant un cône intérieur (81) est prévue dans la seconde électrode de contact (9), qui est adapté au cône extérieur (61) du contact mobile (6), les cônes extérieur et intérieur formant une zone de contact de court-circuit sans choc avec coopération de force et de forme due à l'apparition d'une déformation plastique.

2. Dispositif de mise en court-circuit selon la revendication 1,
**caractérisé en ce que**
des ouvertures de ventilation (12 ; 92) reliées à la zone de l'échancrure à cône intérieur sont prévues dans la seconde électrode de contact (9) pour interdire une mise en pression due au mouvement de la partie de contact (6).

3. Dispositif de mise en court-circuit selon la revendication 2,
**caractérisé en ce que**
les ouvertures de ventilation (12 ; 92) sont refermées par un bouchon ou une valve qui se déplace sous l'action d'une pression.

4. Dispositif de mise en court-circuit selon l'une des revendications précédentes,
**caractérisé en ce que**
la dimension de l'entrefer du contact glissant est < 0,2 mm.

5. Dispositif de mise en court-circuit selon l'une des revendications précédentes,
**caractérisé en ce que**
l'angle du cône respectif est dans la plage ≤ 3°.

6. Dispositif de mise en court-circuit selon l'une des revendications précédentes,
**caractérisé en ce que**
les électrodes de contact (8 ; 9) sont réalisées à symétrie de révolution et sont maintenues à distance par un anneau de centrage (10) isolant.

7. Dispositif de mise en court-circuit selon l'une des revendications précédentes,
**caractérisé en ce que**
la partie de contact mobile (6) se déplace à la manière d'un piston dans l'échancrure de la première électrode de contact (8), et l'énergie qui se dégage lors de la destruction de l'élément sacrifié (5 ; 32) et/ou l'énergie d'un arc électrique qui se forme agit avec effet d'accélération sur le fond (16) de la partie de contact mobile (6).

8. Dispositif de mise en court-circuit selon l'une des revendications précédentes,
**caractérisé en ce que**
le second prolongement (100) en forme de tenon est entouré par un tube isolant (13) en matériau émetteur de gaz.

9. Dispositif de mise en court-circuit selon la revendication 8,
**caractérisé en ce que**
le tube isolant (13) est pourvu, en particulier entouré par une enveloppe métallique (14) qui le soutient.

10. Dispositif de mise en court-circuit selon l'une des revendications précédentes,
**caractérisé en ce que**
un étranglement de courant (19 ; 22) est réalisé dans le trajet du courant vers l'élément sacrifié (32).

11. Dispositif de mise en court-circuit selon l'une des revendications précédentes,
**caractérisé en ce que**
pour augmenter la capacité de charge, il est prévu deux contacts mobiles (31 ; 37) disposés coaxialement et concentriquement.

12. Dispositif de mise en court-circuit selon la revendication 11,
**caractérisé en ce que**
l'élément sacrifié (32) est précontraint et sollicité en traction.
